# EUROPÄISCHE PATENTSCHRIFT

(11) **EP 0 319 633 B1**
(45) Veröffentlichungstag und Bekanntmachung des Hinweises auf die Patenterteilung: **25.05.1994**
(21) Anmeldenummer: 88101964.0
(22) Anmeldetag: 10.02.1988
(51) Int. Cl.: H01R 17/12, H01R 17/04

(54) **Cinch-Stecker**
Cinch connector
Connecteur cinch

(30) Priorität: 08.12.1987 DE 8716204 U
(43) Veröffentlichungstag der Anmeldung: 14.06.1989
(73) Patentinhaber: OTTO DUNKEL GMBH FABRIK FÜR ELEKTROTECHNISCHE GERÄTE, 84453 Mühldorf (DE)
(72) Erfinder: Molitor, Paul-Rainer, D-8260 Mühldorf/Inn (DE); Neumann, Bernhard, D-8264 Waldkraiburg (DE); Jankowski, Meinrad, D-8260 Täging/Inn (DE)
(74) Vertreter: Patentanwälte Leinweber & Zimmermann

(56) Entgegenhaltungen:
- WO-A-86/03895
- DE-A- 2 502 632
- DE-B- 2 238 267
- DE-U- 8 108 446

## Beschreibung

Die Erfindung bezieht sich auf einen Cinch-Stecker für den Anschluß an mindestens eines der beiden Enden eines Kabels zur Signalübertragung zu oder von einer bzw. zwischen einzelnen Komponenten (Bausteinen) von Audio-/Videogeräten, mit einem zentralen Kontaktstift, dessen Kontaktstellen radial federnd nachgiebig sind und einer hierzu koaxialen, ebenfalls radial federnd nachgiebigen Kontaktstellen aufweisenden Kontaktbuchse.

Bei bekannten Cinch-Steckern dieser Art (WO-A-86 03 985) sind die Kontaktstifte massiv und durch in zwei einen rechten Winkel miteinander einschließenden Axialebenen gelegte Schlitze geschlitzt ausgebildet und umfassen so vier in einem beschränkten Maß seitlich federnde, d. h. relativ steife Stiftteile. Die Kontaktbuchsen bestehen dabei aus einem einfachen, analog geschlitzt ausgeführten, etwa zylindrischen Kontaktmaterialdrehteil, das trotz Schlitzung noch wesentlich steifere Elemente umfaßt. In der Praxis hat sich insbesondere in den Fällen, in denen häufigere Steckvorgänge beispielsweise zu Prüfzwecken stattfinden, die Tatsache als nachteilig herausgestellt, daß zumeist zu große Übergangswiderstände gegeben sind, die die Signalübertragung beeinträchtigen bzw. das Prüfungsergebnis verfälschen. Außerdem sind beim Einführen derartiger Cinch-Stecker in die geräteseitigen Anschlußbuchsen bzw. beim Abziehen der Stecker vielfach sehr hohe Kräfte aufzubringen, was sich im Zuge von Geräteprüfarbeiten als lästig erwiesen hat und häufig bei gewaltsamer Handhabung derartiger Cinch-Stecker durch Laien zu Geräte- oder Stecker-Beschädigungen Anlaß gibt.

Der Erfindung liegt die Aufgabe zugrunde, den Cinch-Stecker der eingangs genannten Art auf einfachepreisgünstige Weise so weiter auszugestalten, daß er eine bequeme Herstellung bzw. Trennung einer Steckverbindung erlaubt und dennoch einen nur minimalen Übergangswiderstand gewährleistet.

Der Cinch-Stecker nach der Erfindung, bei dem diese Aufgabe gelöst ist, zeichnet sich dadurch aus, daß der Kontaktstift und/oder die Kontaktbuchse eine Vielzahl von über den Umfang verteilten, durch auf den Gegenkontakt zu gewölbt geformte Kontaktfederdrahtabschnitte gebildeten Kontaktfedern umfassen. Die Erfindung basiert somit auf der Erkenntnis, daß die Möglichkeit der Nutzung der Eigenschaften drahtgefederter Kontakte, wie sie seit einem halben Jahrhundert bekannt sind, bei Cinch-Steckern gegeben und die volle Kompatibilität mit den auf dem Markt befindlichen Teilen gewährleistet ist, so daß sie auch problemlos bei bestehenden Systemen einsetzbar sind.

Besonders günstige Steckverhältnisse - sehr geringe Steckkräfte und dennoch geringe Übergangswiderstände sowie lange Lebensdauer - sind natürlich dann gewährleistet, wenn sowohl der Kontaktstift als auch die Kontaktbuchse jeweils mit einer Vielzahl von Kontaktfedern ausgerüstet sind.

Als in fertigungstechnischer Hinsicht sehr günstig hat es sich bei einem Cinch-Stecker, bei dem die Kontaktbuchse einen vom Kontaktstift zentral durchsetzten Buchsenträger umfaßt, erwiesen, wenn der Buchsenträger topfförmig ausgebildet ist und wenn in den Buchsenträger vom freien Ende her ein die Kontaktfedern aufweisender Kontaktring eingeschoben und festgelegt ist. Dabei ist in weiterer Ausgestaltung das Kennzeichen von Vorteil, wonach der die Kontaktfedern umfassende Kontaktring durch radiales Einbördeln des äußeren Randes des topfförmigen Buchsenträgers festgelegt ist.

Einer besonders rationellen Fertigung sehr dienlich ist es schließlich, wenn die Kontaktfedern der Kontaktbuchse im Bereich ihrer beiden Enden jeweils über einen Metallstreifen miteinander verbunden sind, der die Einhaltung ihres gegenseitigen Abstandes sicherstellt, daß die Kontaktfedern der Metallstreifen-Kontaktfeder-Einheit aus der gemeinsamen Ebene der Metallstreifen heraus unter Verringerung des Streifenabstandes gewölbt sind und daß die Metallstreifen-Kontaktfeder-Einheit durch Rollen um eine Achse, die sich auf der Seite der Kontaktfederwölbung befindet, in die Form des Kontaktrings übergeführt ist.

Im Hinblick auf eine besonders einfache Fixierung des zentralen Kontaktstifts innerhalb des Deckels ist es von Vorteil, wenn der zentrale Kontaktstift einen die Kontaktfedern eingespannt haltenden Tragsockel umfaßt, der in einem Isolierkörper gelagert ist, und daß der Isolierkörper in der zentralen Bohrung des topfförmigen Buchsenträgers festgelegt ist. Dieser Stecker kann in bekannter Weise aus einer Vielzahl von Kontaktfederdrahtabschnitten gefertigt sein, deren eines Ende in einer Kupferhülse durch radiales Einrollen eingeklemmt ist, und zwar zusammen mit einem zentralen Vorsprung eines Steckerstiftträgers. Eine besonders rationelle Herstellung ist jedoch möglich, wenn die Kontaktfedern des Kontaktstiftes ähnlich wie diejenigen der Kontaktbuchse zu einer Metallstreifen-Kontaktfeder-Einheit verbunden werden und wenn diese Einheit durch Rollen um eine Achse, die sich auf der der Kontaktfederwölbung abgelegenen Seite befindet, in die Form des Kontaktstiftes übergeführt ist.

Bei den vorerwähnten Metallstreifen-Kontaktfeder-Einheiten bearf es einer Verbindung der Kontaktfederdrahtabschnitte mit den sie zu einer Einheit zusammenhaltenden Metallstreifen, beispielsweise durch Löten. Eine rationellere Herstellung ist dadurch möglich, daß die Kontaktfedern und die sie verbindenen Metallstreifen als eine aus Kontaktfederblech ausgestanzte Baueinheit gefertigt sind.

Für die Festlegung des Kontaktstifts in der zentralen Bohrung des topfförmigen Buchsenträgers hat sich die Ausbildung des Isolierkörpers aus zwei Teilen als sehr sinnvoll erwiesen, die gemeinsam einen auf die Formgebung des Tragsockels abgestimmten Hohlraum zur Aufnahme des Tragsockels begrenzen und ihn zwischen sich einschließen. Zweckmäßigerweise erstreckt sich dabei die Trennebene des Isolierkörpers quer zur Isolierkörperachse.

Um eine genaue zentrische Ausrichtung und Festlegung des Kontaktstiftes im topfförmigen Buchsenträger zu erzielen, ist es vorteilhaft, wenn die zentrale Bohrung des topfförmigen Buchsenträgers eine Schulter aufweist, an der der Isolierkörper mit einer Gegenschulter in Anlage gehalten wird.

Dabei hat es sich als sehr günstig herausgestellt, wenn der topfförmige Buchsenträger auf der seinem freien Ende abgewandten Seite einen hülsenförmigen Ansatz aufweist, dessen Innendurchmesser dem Außendurchmesser des Isolierkörpers angepaßt ist und der so lang bemessen ist, daß sich sein freier Rand zur Festlegung des Isolierkörpers auf dessen anschlußseitiges Ende umbördeln läßt.

Vorteilhafterweise ist der hülsenförmige Ansatz des Buchsenträgers mit einem Außengewinde versehen, auf das das Steckergehäuse mit einem Innengewindeabschnitt aufschraubbar ist.

Bei einer sehr vorteilhaften Ausführungsform weist das Steckergehäuse an seinem dem Buchsenträger abgewandten Ende einen Abschnitt mit einem Innengewinde auf, in das ein Zugentlastungsteil einschraubbar ist.

In weiterer sehr zweckmäßiger Ausgestaltung des CinchSteckers ist der topfförmige Buchsenträger mit dem Steckergehäuse einstückig ausgebildet, und der den zentralen Steckerstift einschließende Isolierkörper so lang ausgebildet, daß das Zugentlastungsteil nach dem Einschrauben in den Innengewindeabschnitt des Steckergehäuses den Isolierstoffkörper mit seiner Schulter in Anlage an der Gegenschulter der zentralen Bohrung hält.

Weitere Einzelheiten, Vorteile und Merkmale der Erfindung ergeben sich aus der folgenden Beschreibung anhand der Zeichnung, auf die bezüglich der Offenbarung aller nicht im Text beschriebenen Einzelheiten ausdrücklich verwiesen wird und zwar zeigen
- Fig. 1: einen Langsschnitt durch einen Cinch-Stecker gemäß einer ersten Ausführungsform,
- Fig. 2: einen Längsschnitt durch einen Cinch-Stecker gemäß einer abgewandelten Ausführungsform und
- Fig. 3: eine perspektivische Ansicht eines bei dem Cinch-Stecker möglicherweise zum Einsatz gelangenden Kontaktrings.

Wie aus der Zeichnung ersichtlich, umfaßt der veranschaulichte C inch-Stecker einen zentralen Kontaktstift 1 und eine hierzu koaxiale Kontaktbuchse 2. Der Kontaktstift 1 steht, um einen frühen Ansteckpunkt sicherzustellen, ca. 6 bis 8 mm über die Kontaktbuchse 2 vor. Bei der veranschaulichten Ausführung umfassen sowohl der Kontaktstift 1 als auch die Kontaktbuchse 2 jeweils eine Vielzahl von über den Umfang verteilten Kontaktfedern 3 bzw. 4. Die Kontaktfedern 3 sind auf die veranschaulichte Weise derart gewölbt, daß sich der Wölbungszenit im vorderen Kontaktstiftbereich befindet, was zu einem frühen Ansteckpunkt beiträgt.

Die Kontaktbuchse 2 umfaßt einen vom Kontaktstift 1 zentral durchsetzten topfförmigen Buchsenträger 5, in den vom freien Ende her ein die Kontaktfedern 4 aufweisender Kontaktring 6 einschiebbar ist. Dieser Kontaktring 6 ist durch radiales Einbördeln des äußeren Randes 7 des topfförmigen Buchsenträgers 5 festgelegt. Bei den in den Fig. 1 und 2 veranschaulichten Ausführungsformen weist der Kontaktring 6 einen rechteckigen Querschnitt mit zwei außenseitig zu den Ringenden hin vorgehenen Ausnehmungen 8 auf, in die die aufeinander zugerichteten Enden der Kontaktfedern 4 eingreifen.

Die Montage einer derartigen Kontaktbuchse mit einem die Kontaktfedern 4 relativ lose tragenden Kontaktring 6 ist relativ mühsam. Stattdessen ist es möglich, wie in Fig. 3 schematisch angedeutet, die Kontaktfedern 4 im Bereich ihrer beiden Enden jeweils über einen Metallstreifen 9 miteinander zu verbinden. Dieser Metallstreifen sorgt für die Einhaltung eines vorbestimmten gegenseitigen Abstandes der Kontaktfedern 4 in Bezug zueinander. Es ergibt sich somit eine Metallstreifen-Kontaktfeder-Einheit. Die Kontaktfedern 4 dieser Einheit werden aus der gemeinsamen Ebene der Metallstreifen 9 heraus unter Verringerung des Streifenabstandes gewölbt. Anschließend wird die Metallstreifen-Kontaktfeder-Einheit durch Rollen um eine Achse, die sich auf der Seite der Kontaktfederwölbung befindet, in die Form des Kontaktrings 6 übergeführt. Aus der schematischen Darstellung der Fig. 3 geht hervor, daß die gewölbten Bereiche der Kontaktfedern 4 beim Rollen der Metallstreifen-Kontaktfeder-Einheit in die Form des Kontaktrings 6 eine gegenseitige Annäherung erfahren.

Selbstverständlich wird in der Praxis eine wesentlich größere Zahl von Kontaktfedern 4 gewählt, die durch die Metallstreifen 9 miteinander verbunden sind, als in Fig. 3 dargestellt.

Auf analoge Weise können auch die Kontaktfedern 3 des Kontaktstiftes 1 im Bereich ihrer beiden Enden jeweils über einen Metallstreifen miteinander verbunden sein, der die Einhaltung ihres gegenseitigen Abstandes sicherstellt. auch bei dieser Ausführung werden die Kontaktfedern der Metallstreifen-Kontaktfeder-Einheit mit einer bleibenden Wölbung aus der gemeinsamen Ebene beider Metallstreifen heraus versehen, wobei sich eine Verringerung des Streifenabstandes ergibt. Anschließend wird die MetallstreifenKontaktfeder-Einheit durch Rollen um eine Achse, die sich auf der der Kontaktfederwölbung abgelegenen Seite befindet, in die Form des Kontaktstifts übergeführt. Sowohl bei der Metallstreifen-Kontaktfeder-Einheit zur Überführung in die Form einer Kontaktbuchse wie auch bei derjenigen zur Bildung des Kontaktstiftes können die Kontaktfedern und die sie verbindenden Metallstreifen als eine aus Kontaktfederblech ausgestanzte Baueinheit gefertigt sein. Dies macht das gesonderte Verbinden der Kontaktfederenden mit dem Metallstreifen durch Löten o. dgl. überflüssig.

Der zentrale Kontaktstift 1 umfaßt einen die Kontaktfedern 3 eingespannt haltenden Tragsockel 10. Dieser ist in einem aus zwei Teilen 11, 12 bestehenden Isolierkörper gebildet. Die Trennebene 13 zwischen den beiden Isolierkörperteilen 11, 12, die vorzugsweise aus PTFE bestehen, erstreckt sich quer zur Isolierkörperachse. Die beiden Isolierkörperteile 11, 12 begrenzen gemeinsam einen auf die Formgebung des Tragsockels 10 abgestimmten Hohlraum und schließen den Tragsockel 10 zwischen sich ein.

Die zentrale Bohrung 14 des topfförmigen Buchsenträgers 5 weist eine Schulter 15 auf, an der der Isolierkörper 11, 12 mit einer Gegenschulter 16 in Anlage gehalten wird.

Bei der in Fig. 1 veranschaulichten Ausführungsform weist der topfförmige Buchsenträger 5 auf der seinem freien Ende abgewandten Seite einen hülsenförmigen Ansatz 17 auf, dessen Innendurchmesser dem Außendurchmesser des Isolierkörpers 11, 12 angepaßt ist. Dieser Ansatz 17 ist so lang bemessen, daß sich sein freier Rand 18 zur Festlegung des Isolierkörpers 11, 12 auf dessen anschlußseitiges Ende umbördeln läßt. Nach dem Umbördeln befindet sich der Kontaktstift 1 in fester Lage in Bezug auf den topfförmigen Buchsenträger 5.

Der hülsenförmige Ansatz 17 des Buchsenträgers 5 ist mit einem Außengewinde versehen, auf das das Steckergehäuse 19 mit einem Innengewindeabschnitt 20 aufschraubbar ist. Ein entsprechender Innengewindeabschnitt 21 am anderen Ende des Steckergehäuses 19 ermöglicht das Einschrauben eines in bekannte Weise ausgebildeten Zugentlastungsteils 22, dessen Aufbau an dieser Stelle nicht näher erläutert ist. In diesem Zugentlastungsteil 22 läßt sich die äußere Abschirmung eines ebenfalls nicht näher veranschaulichten Koaxkabels festlegen, so daß in eingeschraubtem Zustand über das Steckergehäuse 19 eine elektrische Verbindung mit der Kontaktbuchse 2 hergestellt ist. Der zentrale Leiter des Koaxkabels läßt sich zuvor am Lötkelch 23 des Kontaktstiftes 1 festlegen.

Bei der in Fig. 2 veranschaulichten Ausführungsform ist der topfförmige Buchsenträger 5 mit dem Steckergehäuse 19 einstückig ausgebildet. Der den zentralen Steckerstift 1 einschließende Isolierkörper 11, 12 weist eine solche Länge auf, daß das Zugentlastungsteil 22 nach dem Einschrauben in den Innengewindeabschnitt 21 des Steckergehäuses 19 den Isolierstoffkörper 11, 12 mit seiner Gegenschulter 16 in Anlage an der Schulter 15 der zentralen Bohrung 14 hält. Auch bei dieser Ausführung ist für die zentrale Ader des Koaxkabels eine Anschlußmöglichkeit am zentralen Kontaktstift 1 beispielsweise durch Verlöten im Bereich der Bohrung 24 gegeben.

## Patentansprüche

1. Cinch-Stecker für den Anschluß an mindestens eines der beiden Enden eines Kabels zur Signalübertragung zu oder von einer bzw. zwischen einzelnen Komponenten (Bausteinen) von Audio-/Videogeräten, mit einem zentralen Kontaktstift (1), dessen Kontaktstellen radial federnd nachgiebig sind, und einer hierzu koaxialen, ebenfalls radial federnd nachgiebige Kontaktstellen aufweisenden Kontaktbuchse (2), dadurch gekennzeichnet, daß der Kontaktstift (1) und/oder die Kontaktbuchse (2) eine Vielzahl von über den Umfang verteilten, durch auf den Gegenkontakt zu gewölbt geformte Kontaktfederdrahtabschnitte gebildeten Kontaktfedern (3), (4) umfassen.

2. Cinch-Stecker nach Anspruch 1, bei dem die Kontaktbuchse (2) einen vom Kontaktstift (1) zentral durchsetzten Buchsenträger (5) umfaßt, dadurch gekennzeichnet, daß der Buchsenträger (5) topfförmig ausgebildet ist und daß in den Buchsenträger (5) vom freien Ende her ein die Kontaktfedern (4) aufweisender Kontakting (6) eingeschoben und festgelegt ist.

3. Cinch-Stecker nach Anspruch 2, dadurch gekennzeichnet, daß der die Kontaktfedern (4) umfassende Kontaktring (6) durch radiales Einbördeln des äußeren Randes (7) des topfförmigen Buchsenträgers (5) festgelegt ist.

4. Cinch-Stecker nach Anspruch 2 oder 3, dadurch gekennzeichnet, daß der Kontaktring (6) einen rechteckigen Querschnitt mit zwei außenseitig zu den Ringenden hin vorgesehenen Ausnehmungen (8) aufweist, in die die aufeinander zu gerichteten Enden der Kontaktfedern (4) eingreifen.

5. Cinch-Stecker nach einem der Ansprüche 1 bis 3, dadurch gekennzeichnet, daß die Kontaktfedern (4) der Kontaktbuchse (8) im Bereich ihrer beiden Enden jeweils über einen Metallstreifen (9) miteinander verbunden sind, der die Einhaltung ihres gegenseitigen Abstandes sicherstellt, daß die Kontaktfedern (4) der Metallstreifen-Kontaktfeder-Einheit aus der gemeinsamen Ebene der Metallstreifen (9) heraus unter Verringerung des Streifenabstandes gewölbt sind und daß die Metallstreifen-Kontaktfeder-Einheit durch Rollen um eine Achse, die sich auf der Seite der Kontaktfederwölbung befindet, in die Form des Kontaktrings (6) übergeführt ist.

6. Cinch-Stecker nach einem der Ansprüche 2 bis 5, dadurch gekennzeichnet, daß der zentrale Kontaktstift (1) einen die Kontaktfedern (3) eingespannt haltenden Tragsockel (10) umfaßt, der in einem Isolierkörper (11, 12) gelagert ist, und daß der Isolierkörper in der zentralen Bohrung (14) des topfförmigen Buchsenträgers (5) festgelegt ist.

7. Cinch-Stecker nach einem der vorstehenden Ansprüche, dadurch gekennzeichnet, daß die Kontaktfedern (3) des Kontaktstiftes (1) im Bereich ihrer beiden Enden jeweils über einen Metallstreifen miteinander verbunden sind, der die Einhaltung ihres gegenseitigen Abstandes sicherstellt, daß die Kontaktfedern der Metallstreifen-Kontaktfeder-Einheit mit einer bleibenden Wölbung aus der gemeinsamen Ebene beider Metallstreifen heraus unter Verringerung des Streifenabstandes versehen sind und daß die Metallstreifen-Kontaktfeder-Einheit durch Rollen um eine Achse, die sich auf der der Kontaktfederwölbung abgelegenen Seite befindet, in die Form des Kontaktstifts übergeführt ist.

8. Cinch-Stecker nach einem der Ansprüche 5 oder 7, dadurch gekennzeichnet, daß die Kontaktfedern (3, 4) und die sie verbindenden Metallstreifen (9) als eine aus Kontaktfederblech ausgestanzte Baueinheit gefertigt sind.

9. Cinch-Stecker nach Anspruch 6 oder 7, dadurch gekennzeichnet, daß der Isolierkörper aus zwei Teilen (11, 12) besteht, die gemeinsam einen auf die Formgebung des Tragsockels (10) abgestimmten Hohlraum zur Aufnahme des Tragsockels begrenzen und ihn zwischen sich einschließen.

10. Cinch-Stecker nach Anspruch 9, dadurch gekennzeichnet, daß sich die Trennebene (13) des Isolierkörpers (11, 12) quer zur Isolierkörperachse erstreckt.

11. Cinch-Stecker nach einem der Ansprüche 6 bis 10, dadurch gekennzeichnet, dßa die zentrale Bohrung (14) des topfförmigen Buchsenträgers (5) eine Schulter (15) aufweist, an der der Isolierkörper (11, 12) mit einer Gegenschulter (16) in Anlage gehalten wird.

12. Cinch-Stecker nach einem der Ansprüche 1 bis 11, dadurch gekennzeichnet, daß der topfförmige Buchsenträger (5) auf der seinem freien Ende abgewandten Seite einen hülsenförmigen Ansatz (17) aufweist, dessen Innendurchmesser dem Außendurchmesser des Isolierkörpers (11, 12) angepaßt ist und der so lang bemessen ist, daß sich sein freier Rand (18) zur Festlegung des Isolierkörpers auf dessen anschlußseitiges Ende umbördeln läßt.

13. Cinch-Stecker nach Anspruch 12, dadurch gekennzeichnet, daß der hülsensförmige Ansatz (17) des Buchsenträgers (5) mit einem Außengewinde versehen ist, auf das das Steckergehäuse (19) mit einem Innengewindeabschnitt (20) aufschraubbar ist.

14. Cinch-Stecker nach einem derAnsprüche 1 bis 13, dadurch gekennzeichnet, daß das Steckerhäuse (19) an seinem dem Buchsenträger (5) abgewandten Ende einen Abschnitt mit einem Innengewinde (21) aufweist, in das ein Zugentlastungsteil (22) einschraubbar ist.

15. Cinch-Stecker nach Anspruch 14, dadurch gekennzeichnet, daß der topfförmige Buchsenträger (5) mit dem Steckergehäuse (19) einstückig ausgebildet ist und daß der den zentralen Steckerstift (1) einschließende Isolierkörper (11, 12) so lang ausgebildet ist, daß das Zugentlastungsteil (22) nach dem Einschrauben in den Innengewindeabschnitt (21) des Steckergehäuses (19) den Isolierstoffkörper (11, 12) mit seiner Gegenschulter (16) in Anlage an der Schulter (15) der zentralen Bohrung (14) hält.

## Claims

1. Cinch plug for connection to at least one of the two ends of a cable for signal transmission to or from a and/or between individual components (modules) of audio/video equipment, having a central contact pin (1) whose contact points are flexible in a radially resilient fashion, and a contact bush (2) which is coaxial therewith and likewise has contact points which are flexible in a radially resilient fashion, characterized in that the contact pin (1) and/or the contact bush (2) comprise a multiplicity of contact springs (3), (4) which are distributed over the circumference and are formed by contact spring wire sections shaped with a camber towards the mating contact.

2. Cinch plug according to Claim 1, in which the contact bush (2) grips a bush carrier (5) centrally penetrated by the contact pin (1), characterized in that the bush carrier (5) is constructed in the shape of a cup, and in that a contact ring (6) having the contact springs (4) is inserted from the free end into the bush carrier (5) and fixed.

3. Cinch plug according to Claim 2, characterized in that the contact ring (6) gripping the contact springs (4) is fixed by radially clinching the outer rim (7) of the cup-shaped bush carrier (5).

4. Cinch plug according to Claim 2 or 3, characterized in that the contact ring (6) has a rectangular cross-section with two recesses (8), which are provided on the outside towards the ring ends and in which the ends of the contact springs (4) directed towards one another engage.

5. Cinch plug according to one of Claims 1 to 3, characterized in that in each case the contact springs (4) of the contact bush (8) are connected to one another in the region of their two ends via a metal strip (9) which ensures that their mutual spacing is maintained, in that the contact springs (4) of the metal strip/contact spring unit are cambered out of the common plane of the metal strips (9) accompanied by reduction in the strip spacing, and in that the metal strip/contact spring unit is converted into the shape of the contact ring (6) by rolling about an axis which is located on the side of the contact spring camber.

6. Cinch plug according to one of Claims 2 to 5, characterized in that the central contact pin (1) comprises a support base (10), which holds the contact springs (3) clamped and which is mounted in an insulating body (11, 12), and in that the insulating body is fixed in the central bore (14) of the cup-shaped bush carrier (5).

7. Cinch plug according to one of the preceding claims, characterized in that in each case the contact springs (3) of the contact pin (1) are connected to one another in the region of their two ends via a metal strip which ensures that their mutual spacing is maintained, in that the contact springs of the metal strip/contact spring unit are provided with a permanent camber out of the common plane of the two metal strips accompanied by reduction in the strip spacing, and in that the metal strip/contact spring unit is converted into the shape of the contact pin by rolling about an axis which is located on the side averted from the contact spring camber.

8. Cinch plug according to one of Claims 5 and 7, characterized in that the contact springs (3, 4) and the metal strips (9) connecting them are produced as a part stamped from contact spring sheet.

9. Cinch plug according to Claim 6 or 7, characterized in that the insulating body consists of two parts (11, 12) which jointly delimit a cavity, adapted to the shape of the support base (10) for accommodating the support base, and enclose it between them.

10. Cinch plug according to Claim 9, characterized in that the parting plane (13) of the insulating body (11, 12) extends transverse to the axis of the insulating body.

11. Cinch plug according to one of Claims 6 to 10, characterized in that the central body (14) of the cup-shaped bush carrier (5) has a shoulder (15) against which the insulating body (11, 12) is held to bear by a mating shoulder (16).

12. Cinch plug according to one of Claims 1 to 11, characterized in that on the side averted from its free end the cup-shaped bush carrier (5) has a sleeve-shaped projection (17) whose inside diameter is adapted to the outside diameter of the insulating body (11, 12) and which is dimensioned to be so long that its free rim (18) can be clinched around the end, on the connection side, of the insulating body in order to fix the latter.

13. Cinch plug according to Claim 12, characterized in that the sleeve-shaped projection (17) of the bush carrier (5) is provided with an external thread onto which the plug housing (19) can be screwed by means of an internal thread section (20).

14. Cinch plug according to one of Claims 1 to 13, characterized in that at its end averted from the bush carrier (5), the plug housing (19) has a section with an internal thread (21) into which a strain relief part (22) can be screwed.

15. Cinch plug according to Claim 14, characterized in that the cup-shaped bush carrier (5) is constructed in one piece with the plug housing (19) and in that the insulating body (11, 12) enclosing the central contact pin (1) is constructed to be so long that after being screwed into the internal thread section (20) of the plug housing (19), the strain relief part (22) holds the insulating body (11, 12) to bear by its mating shoulder (16) against the shoulder (15) of the central bore (14).

## Revendications

1. Connecteur cinch pour le raccordement à au moins l'une des deux extrémités d'un câble de transmission de signaux vers ou à partir d'un composant respectivement entre des composants individuels (modules) d'appareils vidéo/audio, avec une fiche de contact centrale (1) dont les points de contact radialement élastiques sont souples, et avec une douille de contact (2) qui est coaxiale par rapport à cette dernière, présentant également des points de contact radialement élastiques et souples, caractérisé en ce que la fiche de contact (1) et/ou la douille de contact (2) comportent un grand nombre de ressorts de contact (3), (4) répartis sur leur périphérie, constitués d'éléments de fils de ressort de contact ayant une forme bombée vers le contact opposé.

2. Connecteur cinch selon la revendication 1, dans lequel la douille de contact (2) comprend un support de douille (5) traversé en son centre par la fiche de contact (1), caractérisé en ce que le support de douille (5) est conçu sous la forme d'un pot, et en ce qu'une bague de contact (6) comportant les ressorts de contact (4) est insérée et bloquée dans le support de douille (5) à partir de son extrémité libre.

3. Connecteur cinch selon la revendication 2, caractérisé en ce que la bague de contact (6) comprenant les ressorts de contact (4) est bloquée par un sertissage radial du bord extérieur (7) du support de douille (5) en forme de pot.

4. Connecteur cinch selon l'une des revendications 2 ou 3, caractérisé en ce que la bague de contact (6) présente un profil transversal rectangulaire avec deux évidements (8) prévus sur la face externe des extrémités de la bague, dans lesquels pénètrent les extrémités orientées l'une vers l'autre des ressorts de contact (4).

5. Connecteur cinch selon l'une quelconque des revendications 1 à 3, caractérisé en ce qu'au niveau de leurs deux extrémités, les ressorts de contact (4) de la douille de contact (8) sont respectivement reliés entre eux par l'intermédiaire d'une lame métallique (9) qui assure le respect de leur écartement mutuel, en ce que les ressorts de contact (4) de l'ensemble lame métallique/ressort de contact sont bombés à partir du plan commun des lames métalliques (9) ce qui réduit l'écartement entre les lames, et en ce que l'ensemble lame métallique/ressort de contact passe dans la forme de la bague de contact (6) par cintrage autour d'un axe se trouvant sur le côté du bombé du ressort de contact.

6. Connecteur cinch selon l'une quelconque des revendications 2 à 5, caractérisé en ce que la fiche de contact centrale (1) comprend un socle de support (10) maintenant les ressorts de contact (3) enserrés, lequel est logé dans un corps isolant (11, 12), et en ce que le corps isolant est bloqué dans le perçage central (14) du support de douille (5) en forme de pot.

7. Connecteur cinch selon l'une quelconque des revendications précédentes, caractérisé en ce que au niveau de leurs deux extrémités, les ressorts de contact (3) de la fiche de contact (1) sont respectivement reliés entre eux par l'intermédiaire d'une lame métallique qui assure le respect de leur écartement mutuel, en ce que les ressorts de contact de l'ensemble lame métallique/ressort de contact sont munis d'un bombé permanent à partir du plan commun des deux lames métalliques, ce qui réduit l'écartement entre les lames, et en ce que l'ensemble lame métallique/ressort de contact passe dans la forme de la fiche de contact par cintrage autour d'un axe se trouvant du côté opposé au bombé du ressort de contact.

8. Connecteur cinch selon l'une des revendications 5 ou 7, caractérisé en ce que les ressorts de contact (3, 4) et les lames métalliques (9) les reliant sont réalisés sous la forme d'une unité modulaire découpée dans de la tôle à ressort de contact.

9. Connecteur cinch selon l'une des revendications 6 ou 7, caractérisé en ce que le corps isolant est constitué de deux parties (11, 12) qui délimitent ensemble un espace creux adapté à la forme du socle de support (10), et destiné au logement du socle de support, et qui l'englobent entre elles.

10. Connecteur cinch selon la revendication 9, caractérisé en ce que le plan de séparation (13) du corps isolant (11, 12) s'étend transversalement à l'axe du corps isolant.

11. Connecteur cinch selon l'une quelconque des revendications 6 à 10, caractérisée en ce que le perçage central (14) du support de douille (5) en forme de pot présente un épaulement (15), sur lequel le corps isolant (11, 12) est maintenu en appui par un contre-épaulement (16).

12. Connecteur cinch selon l'une quelconque des revendications 1 à 11, caractérisé en ce que, du côté opposé à son extrémité libre, le support de douille (5) en forme de pot comporte un appendice (17) en forme de manchon, dont le diamètre intérieur est adapté au diamètre extérieur du corps isolant (11, 12), et dont la longueur est dimensionnée de telle sorte que son bord libre (18) puisse être rabattu pour le blocage du corps isolant sur l'extrémité du côté raccordement de celui-ci.

13. Connecteur cinch selon la revendication 12, caractérisé en ce que l'appendice (17) en forme de manchon du support de douille (5) est muni d'un filetage extérieur, sur lequel le boîtier (19) du connecteur peut être vissé à l'aide d'une partie comportant un filetage intérieur (20).

14. Connecteur cinch selon l'une quelconque des revendications 1 à 13, caractérisé en ce qu'à son extrémité opposée au support de douille (5), le boîtier (19) du connecteur présente une partie comportant un filetage intérieur (21), dans lequel peut être vissé un élément de décharge de traction (22).

15. Connecteur cinch selon la revendication 14, caractérisé en ce que le support de douille (5) en forme de pot constitue une seule pièce avec le boîtier (19) du connecteur, et en ce que le corps isolant (11, 12) entourant la fiche de contact centrale (1) est conçu avec une longueur telle, que l'élément de décharge de traction (22), après avoir été vissé dans la partie comportant un filetage intérieur (21) du boîtier (19) du connecteur, maintient le corps isolant (11, 12) en appui contre l'épaulement (15) du perçage central (14) par son contre-épaulement (16).
